# EUROPÄISCHE PATENTSCHRIFT

(11) **EP 3 801 143 B1**
(45) Veröffentlichungstag und Bekanntmachung des Hinweises auf die Patenterteilung: **30.07.2025**
(21) Anmeldenummer: 19758601.9
(22) Anmeldetag: 23.05.2019
(51) Int. Cl.: A47G 21/18

(54) **TRINKRÖHRCHEN**
DRINKING TUBE
PAILLE

(30) Priorität: 31.05.2018 DE 202018002707 U; 03.04.2019 DE 202019001601 U
(43) Veröffentlichungstag der Anmeldung: 14.04.2021
(73) Patentinhaber: Sliderstraw UG, 10178 Berlin (DE)
(72) Erfinder: EMAMI, Arman, 10117 Berlin (DE)
(74) Vertreter: Sebastian, Jens
(86) Internationale Anmeldenummer: PCT/DE2019/000153
(87) Internationale Veröffentlichungsnummer: WO 2019/228582

(56) Entgegenhaltungen:
- EP-A1- 3 738 480
- CN-U- 202 604 417
- CN-U- 202 681 474
- CN-Y- 201 243 875
- JP-A- 2014 155 524
- KR-A- 20180 001 331
- TW-U- M 569 192

## Beschreibung

Die Erfindung betrifft ein aus zwei Rinnen zusammensetzbares Trinkröhrchen, das mehrfach verwendbar ist.

Die Mehrfachverwendung setzt voraus, dass sich das Trinkröhrchen auch Innen reinigen lässt.

Aus der US 2017/02 168 90 Al und der US 6 039 490 C ist es bekannt, Trinkröhrchen mit kleinen Bürsten zu durchstoßen, um sie zu reinigen. Diese Technik des Reinigens von Trinkröhrchen ist aufwendig und angesichts der Trinkröhrchenpreise höchst unrentabel.

Um geschirrspülmaschinentaugliche Trinkröhrchen zu erhalten, wurden Trinkröhrchen entwickelt, die aus zwei Rinnen bestehen, die zum Trinken ineinander zu einem Röhrchen verbindbar und zum Reinigen voneinander trennbar sind.

So beschreibt die KR 10 2018 000 133 1 A ein Trinkröhrchen, gemäß dem Oberbegriff des Anspruch 1, bei dem die beiden Rinnen im Randbereich jeweils gesondert angeordnete Führungen z.B. Schwalbenschwanzführungen aufweisen, die ineinander schiebbar sind, so dass ein geschlossenes Röhrchen entsteht.

Technologisch einfacher herzustellen sind die in der US 2019/003 80 58 A1 beschriebenen zylinderförmigen Trinkröhrchen, bei denen die Randbereiche der beiden Rinnen sich nach dem Zusammenschieben jeweils überlappen und aufeinanderliegen. Das setzt voraus, dass mindestens eine Rinne im Querschnitt mehr als 180° Mantelquerschnitt aufweist.

Aufgabe der Erfindung ist es, beim Verbinden von zwei Rinnen einen geschlossenen Querschnitt für ein Trinkröhrchen sicher und kostengünstig zu gewährleisten.

Gelöst wird diese Aufgabe mit den Merkmalen des Anspruches 1. Vorteilhafte Ausgestaltungen sind Gegenstand der Unteransprüche.

Für ein Trinkröhrchen bestehend aus zwei Rinnen, die miteinander verbunden einen geschlossenen Querschnitt bilden, in dem die Randbereiche sich überlappen und dichtend aufeinanderliegen und/oder ineinandergreifen, wobei eine Rinne der zwei Rinnen eine innere bzw. eine innenliegende Rinne ist und die andere Rinne der zwei Rinnen eine äußere bzw. außenliegende Rinne ist, wobei die Rinnen jeweils symmetrisch bezogen auf eine gemeinsame Symmetrieachse ausgebildet sind, ist erfindungsgemäß vorgesehen, dass a) die Höhe (h) des aus den Rinnen bestehenden Trinkrörchens bezogen auf die Symmetrieachse kleiner ist als die Breite (b) und b) der Querschnitt der innenliegenden Rinne gleich oder etwas größer ausgebildet ist als der Querschnitt der außenliegenden Rinne, so dass zwischen den ineinander liegenden Rinnen eine Spannung besteht und wobei keine zusätzlichen Führungen an den Rinnen angeordnet sind, sondern sich diese aus der Geometrie der Rinnen allein ergeben.

Die Rinnenquerschnitte können dabei ellipsenförmig, bogenförmig, mehreckig, kreisförmig und/oder trapezförmig ausgeführt sein. Bei einem speziellen Sonderfall kann auch eine Rinne als Leiste ausgebildet sein. Symmetrieachse ist dabei eine Senkrechte zur Trinkröhrchen- Längsrichtung.

Die oben genannte Aufgabe wird ferner durch ein Verfahren zum Herstellen eines erfindungsgemäßen Trinkröhrchens gelöst. Das Verbinden der beiden Rinnen erfolgt dabei durch Ineinanderschieben oder Ineinanderstecken.

Ineinanderschieben heißt, dass ein Ende einer Rinne in das Ende der anderen Rinne eingebracht wird und dann durch eine Kraftwirkung in Trinkröhrchen-Längsrichtung ein Verschieben der Rinnen zueinander vorgenommen wird. Diese Technik findet bei festen Rinnenmaterialien wie Stahl, Edelstahl oder fester Kunststoff Verwendung.

Beim Ineinanderstecken werden die Rinnen mit den offenen Seiten übereinandergelegt und durch eine Kraftwirkung quer zur Trinkröhrchen-Längsrichtung ineinander gedrückt. Dazu muss mindestens eine Rinne aus einem hochflexiblen Material, wie z.B. Silikon, bestehen, das sich nach dem Ineinanderstecken dann ausdehnt und zumindest den Formschluss mit der anderen Rinne herstellt.

Vorteilhafterweise ist auch vorgesehen, dass beide Rinnen aus einem hochflexiblen Material bestehen.

Vorteilhafterweise lässt die Dicke der Rinnen eine elastische Verformung mindestens der innenliegenden Rinne beim Ineinanderschieben oder Ineinanderstecken unter der Kraftwirkung der menschlichen Hand zu.

Die aufzuwendende menschliche Kraft sollte zwischen 1 und 50 N betragen, vorzugsweise zwischen 8 und 20 N.

Durch den nicht kreisförmigen Querschnitt werden parallel verlaufende Führungskanten oder Führungsbögen in Rinnenlängsrichtung geschaffen, die in vorteilhafter Weise ein Verdrehen der Rinnen zueinander sicher ausschließen. Das hat zur Folge, dass die Breite der sich überlappenden Randbereiche über die Rinnenlänge konstant und der Querschnitt damit stets geschlossen und beidseitig abgedichtet bleibt.

Bei einer ersten Ausführung sind mindestens bei der äußeren Rinne die Randbereiche nach innen in die Rinne gekröpft, so dass diese Randbereiche die Randbereiche der inneren Rinne umgreifen.

Bei einer anderen Ausführung sind die Randbereiche beider Rinnen nach innen gekröpft ausgeführt, so dass die Randbereiche der äußeren Rinne die Randbereiche der inneren Rinne umgreifen und die Randbereiche der inneren Rinne bis in den nicht gekröpften Bereich der äußeren Rinne an dieser anliegen.

Als Sonderfall dieser beiden Ausführungen ist vorgesehen, dass die innere Rinne als Leiste mit oder ohne Kröpfungen ausgeführt ist. Als Leiste wird eine solche mit ebenen Flächen oder leicht gekrümmten Flächen verstanden.

Kröpfen im hier gebrauchten Sinn bedeutet, dass ein äußerer Längsabschnitt des Randbereiches der Rinnen um ein bestimmtes Maß umgebogen wird. Das kann winkelig mit einem kleinen Biegeradius vorgenommen werden oder in Form eines Bogens.

Anstelle von Kröpfungen können die Rinnen im Querschnitt auch nur einer Ellipsenform folgen.

Entscheidend ist, dass keine zusätzlichen Führungen an den Rinnen angeordnet werden, sondern diese sich aus der Geometrie der Rinnen sozusagen von allein ergeben. Das reduziert die Kosten beträchtlich, vereinfacht die Handhabung, verhindert den Verschleiß und ist hygienischer als z.B. die zitierte KR 10 2018 000 133 1 A, wo sich in den Schwalbenschwanzführungen noch Reste von Getränkebestandteilen sammeln können.

Damit sich ein angenehmes Trinkgefühl bei der Benutzung des Trinkröhrchens einstellt, sollten mindestens bei der äußeren Rinne die Rinnenkanten abgerundet ausgebildet sein.

Für die Dichtheit der verbundenen Rinnen ist es zweckmäßig, wenn zwischen den ineinandergeschobenen oder ineinandergesteckten Rinnen Kraftschluss und/oder Reibschluss besteht, der zum Trennen der Rinnen durch menschliche Kraft überwindbar ist.

Die aufzuwendende menschliche Kraft zum Auseinanderziehen der ineinandergeschobenen Rinnen sollte zwischen 1 und 50 N betragen, vorzugsweise zwischen 8 und 20 N.

Beim Einsatz von hochflexiblen Materialien können die beiden Rinnen ähnlich wie das Entfernen einer Bananenschale voneinander abgezogen werden.

Eine weitere Ausgestaltung sieht vor, dass Kombinationen von einer festen Rinne mit einer Rinne aus einem hochflexiblen Material oder eine Kombination von Rinnen aus hochflexiblem Material als gebogene Trinkröhrchen vorgesehen sind.

Bogenförmig bedeutet dabei, dass die zusammengefügten Rinnen über die gesamte Rinnenlänge eine Krümmung aufweisen oder nur in einem bestimmten Abschnitt, vorzugsweise im letzten Drittel vor der Trinköffnung. Die Rinne aus dem festen Material bzw. eine Rinne aus einem hochflexiblen Material sind dabei vorgebogen, während die jeweils zweite Rinne sich beim Ineinanderstecken zumindest formschlüssig anpasst.

Bevorzugt ist diese sich anpassende Rinne als Leiste ausgebildet, da sie so das geringste Widerstandsmoment aufweist und dadurch die Verbindung über die gesamte Rinnenlänge dicht bleibt.

Neben den bereits genannten Vorteilen weisen die erfindungsgemäßen Trinkröhrchen mit kleinerer Höhe (h) als Breite (b) weitere Vorteile auf: die Rinnenöffnung ist größer als bei zylinderförmigen Rinnen, was das Reinigen leichter macht, die Angriffsfläche der menschlichen Hand beim Auseinanderschieben ist größer, was diesen Vorgang erleichtert und den Einsatz zusätzlicher Griffe wie in der US 2019/003 80 58 A1 überflüssig macht, die Außenfläche der äußeren Rinne ist größer, so dass entsprechende Werbung wirkungsvoller aufgebracht werden kann, sind beide Rinnen aus einem hochflexiblen Material, lassen sich die Trinkröhrchen auch biegen ohne undicht zu werden.

Die Erfindung soll anhand der Zeichnungen erläutert werden. Es zeigen:
Fig. 1 Trinkröhrchen mit kreisförmigem Querschnitt,
Fig. 2 Trinkröhrchen mit ellipsenförmigem Querschnitt,
Fig. 3 Trinkröhrchen mit gekröpfter äußerer Rinne,
Fig. 4 Trinkröhrchen mit gekröpften Rinnen,
Fig. 5 ein Sonderfall gemäß Fig. 3 oder 4 mit einer Rinne als Leiste mit gebogener äußerer Rinne
Fig. 6 mit trapezförmiger äußerer Rinne,
Fig. 7 eine Kombination Edelstahl hochflexibles Material,
Fig. 8 ein gebogenes Trinkröhrchen und
Fig. 9 weitere vorteilhafte Querschnitte zusammengefügter Rinnen.

Fig. 1 zeigt ein Trinkröhrchen mit zwei Rinnen 2, 3, die zu einem Trinkröhrchen 1 mit kreisförmigem Querschnitt ineinandergeschoben sind.

Der Querschnitt der innenliegenden Rinne 3 ist gleich oder etwas größer ausgebildet als der Querschnitt der außenliegenden Rinne 2, so dass zwischen den ineinander liegenden Rinnen 2, 3 eine Spannung besteht.

Problematisch bei dieser Ausführung ist, den dargestellten idealen Zustand, nämlich dass die Überlappungsbereiche bezogen auf die Länge des Trinkröhrchens 1 möglichst konstant sind, zu erreichen. Hilfreich können dabei Markierungen sein, die die richtige Positionierung anzeigen.

Bei den weiteren dargestellten Lösungen besteht dieses Problem nicht, denn sie garantieren aufgrund ihrer Geometrie die exakte Positionierung der Rinnen 2, 3 zueinander. Bei diesem Trinkröhrchen 1, bestehend aus zwei Rinnen 2, 3, die ineinandergeschoben einen geschlossenen Querschnitt bilden, in dem die Randbereiche 4 sich überlappen und dichtend aufeinanderliegen oder ineinandergreifen, sind die Rinnen 2, 3 jeweils symmetrisch bezogen auf eine gemeinsame Symmetrieachse 5 ausgebildet, wobei die Höhe (h) der Rinnen 2, 3 bezogen auf die Symmetrieachse 5 kleiner ist als die Breite (b).

Fig. 2 zeigt eine Ausführung mit einer Ellipsenform in vier Ansichten, darunter eine im Querschnitt. Diese Ausführung hat sich auch bestens bei hochflexiblen Rinnenmaterialien bewährt.

Bei beiden Rinnen 2, 3 sind die Rinnenkanten 7 abgerundet ausgebildet.

Bei der Ausführung gemäß Fig. 3 sind bei der äußeren Rinne 2 die Randbereiche 4 nach innen in die Rinne 2 gekröpft, so dass diese Randbereiche 4 die Randbereiche 4 der inneren Rinne 3 umgreifen.

Bei der in Fig. 4 dargestellten Ausführung sind die Randbereiche 4 beider Rinnen 2, 3 nach innen gekröpft ausgeführt, so dass die Randbereiche 4 der äußeren Rinne 2 die Randbereiche 4 der inneren Rinne 3 umgreifen und die Randbereiche 4 der inneren Rinne 3 bis in den nicht gekröpften Bereich der äußeren Rinne 1 an dieser anliegen.

Beim Kröpfen wird wie aus den Darstellungen ersichtlich ist ein äußerer Längsabschnitt des Randbereiches 4 der Rinnen 2, 3 um ein bestimmtes Maß umgebogen. Das kann winkelig mit einem kleinen Biegeradius -wie dargestelltvorgenommen werden. Ist der Biegeradius größer und hat die Form eines Bogens, nähert sich der Querschnitt einer Ellipsenform an.

Ein Sonderfall der in den Fig. 3 und 4 dargestellten Trinkröhrchen sieht vor, dass die innere Rinne 3 als Leiste mit oder ohne Kröpfungen ausgeführt ist. Dies zeigen Fig. 5 bei gebogener äußerer Rinne 2 und Fig. 6 bei trapezförmiger äußerer Rinne 2.

Fig. 7 zeigt ein Trinkröhrchen 1, bei dem die äußere Rinne 2 aus Edelstahl besteht und die innere Rinne 3 aus einem hochflexiblen Material wie Silikon. Das Zusammenfügen der Rinnen 2, 3 erfolgt durch Ineinanderstecken und das Trennen durch Abziehen der inneren Rinne 3 wie dargestellt.

In Fig. 8 ist ein gebogenes Trinkröhrchen 1 in zwei Ansichten dargestellt. Auch hier besteht die äußere Rinne 2 aus Edelstahl. Sie ist im oberen Drittel vor der Trinköffnung vorgebogen. Die innere Rinne ist hier eine Leiste aus einem hochflexiblen Material.

Das Zusammenfügen der Rinnen 2, 3 erfolgt durch Ineinanderstecken und das Trennen durch Abziehen der inneren Rinne 3. Die Verwendung einer Leiste als innere Rinne 3 hat den Vorteil, dass die Leiste, die beim Ineinanderstecken der äußeren Rinne 2 folgt und die sich an deren gekröpfte Bereiche 6 dichtend anlegt, das geringste Widerstandsmoment aufweist.

Fig. 9 zeigt weitere vorteilhafte Querschnitte zusammengefügter Rinnen: viereckig, sechseckig und dreieckig, jeweils gekröpft.

Durch die gewählte Geometrie von Höhe (h) und Breite (b) werden die Kröpfungen oder Bögen zu Führungen für die äußere Rinne 2 beim Zusammenschieben der Rinnen 2, 3. Das garantiert einen konstanten Überlappungsbereich über die Länge des Trinkröhrchens 1. Die gewählte Geometrie und die eingesetzten Materialien lassen auch gebogene

Trinkröhrchen 1 zu oder die Trinkröhrchen 1 lassen sich beim Trinken biegen.

Abschließend wird noch auf eine vorteilhafte Ausgestaltung verwiesen, bei der eine Rinne am Ende löffelartig ausgebildet ist. Das Trinkröhrchen erhält somit auch eine Löffelfunktion. Bevorzugt erfolgt die löffelartige Ausbildung an einer Rinne, die aus einem festen Material besteht.

### Bezugszeichenliste

1 Trinkröhrchen
2 äußere Rinne
3 innere Rinne
4 Randbereiche der Rinnen
5 Symmetrieachse
6 gekröpfter Randbereich der Rinnen
7 Rinnenkanten

## Patentansprüche

1. Trinkröhrchen (1) bestehend aus zwei Rinnen (2, 3), die miteinander verbunden einen geschlossenen Querschnitt bilden, in dem die Randbereiche (4) sich überlappen und dichtend aufeinanderliegen oder ineinandergreifen, wobei eine Rinne der zwei Rinnen (2, 3) eine innere bzw. eine innenliegende Rinne (3) ist und die andere Rinne der zwei Rinnen (2, 3) eine äußere bzw. außenliegende Rinne (2) ist, wobei die Rinnen (2, 3) jeweils symmetrisch bezogen auf eine gemeinsame Symmetrieachse (5) ausgebildet sind,
**dadurch gekennzeichnet, dass**
a) die Höhe (h) des aus den Rinnen (2, 3) bestehenden Trinkrörchens bezogen auf die Symmetrieachse (5) kleiner ist als die Breite (b) und
b) der Querschnitt der innenliegenden Rinne (3) gleich oder etwas größer ausgebildet ist als der Querschnitt der außenliegenden Rinne (2), so dass zwischen den ineinander liegenden Rinnen (2, 3) eine Spannung besteht,
und wobei keine zusätzlichen Führungen an den Rinnen (2, 3) angeordnet sind, sondern sich diese aus der Geometrie der Rinnen (2, 3) allein ergeben.

2. Verfahren zum Herstellen eines Trinkröhrchens (1) nach Anspruch 1, umfassend das Verbinden der beiden Rinnen (2, 3) durch Ineinanderschieben oder Ineinanderstecken.

3. Verfahren nach Anspruch 2, **dadurch gekennzeichnet, dass** beim Ineinanderschieben das Ende der inneren Rinne (3) in das Ende der äußeren Rinne (2) eingebracht wird und dann durch eine Kraftwirkung in Trinkröhrchen-Längsrichtung ein Verschieben der Rinnen (2, 3) zueinander vorgenommen wird.

4. Verfahren nach Anspruch 2, **dadurch gekennzeichnet, dass** beim Ineinanderstecken die Rinnen (2, 3) mit den offenen Seiten übereinandergelegt und durch eine Kraftwirkung quer zur Trinkröhrchen-Längsrichtung ineinander gedrückt werden.

5. Verfahren nach einem der Ansprüche 2 bis 4, **dadurch gekennzeichnet, dass**
die Dicke der Rinnen (2, 3) eine elastische Verformung mindestens der innenliegenden Rinne (3) beim Ineinanderschieben oder Ineinanderstecken unter einer Kraftwirkung zwischen 1 und 50 N, vorzugsweise zwischen 8 und 20 N, zulässt.

6. Trinkröhrchen (1) nach Anspruch 1, **dadurch gekennzeichnet, dass**
bei den sich überlappenden Randbereichen (4) mindestens bei der äußeren Rinne (2) die Randbereiche (4) nach innen in die Rinne (2) gekröpft sind, so dass diese Randbereiche (4) die Randbereiche (4) der inneren Rinne (3) umgreifen.

7. Trinkröhrchen nach Anspruch 1 oder 6, **dadurch gekennzeichnet, dass**
die Randbereiche (4) beider Rinnen (2, 3) nach innen gekröpft ausgeführt sind, so dass die Randbereiche (4) der äußeren Rinne (2) die Randbereiche (4) der inneren Rinne (3) umgreifen und die Randbereiche (4) der inneren Rinne (3) bis in den nicht gekröpften Bereich der äußeren Rinne (2) an dieser anliegen.

8. Trinkröhrchen nach Anspruch 6 oder 7, **dadurch gekennzeichnet, dass**
die innere Rinne (3) als Leiste mit oder ohne Kröpfungen ausgeführt ist.

9. Trinkröhrchen nach einem der Ansprüche 6 bis 8, **dadurch gekennzeichnet, dass**
das Kröpfen der Randbereiche (4) der Rinnen (2, 3) winkelig mit einem kleinen Biegeradius vorgenommen ist oder in Form eines Bogens.

10. Trinkröhrchen nach einem der Ansprüche 1, 6 bis 9, **dadurch gekennzeichnet, dass**
die zusammengefügten Rinnen (2, 3) im Querschnitt einer Ellipsenform folgen oder einer Polygonform oder einer Kreisform.

11. Trinkröhrchen nach einem der Ansprüche 1, 6 bis 10, **dadurch gekennzeichnet, dass**
die Trinkröhrchen (1) bogenförmig ausgebildet sind, wobei eine Kombinationen von einer festen Rinne (2 oder 3) mit einer Rinne (3 oder 2) aus einem hochflexiblen Material oder eine Kombination von Rinnen (2, 3) aus hochflexiblem Material als gebogene Trinkröhrchen vorgesehen sind und wobei die Rinne (2 oder 3) aus dem festen Material bzw. eine Rinne (2 oder 3) aus einem hochflexiblen Material vorgebogen sind, während die jeweils andere Rinne (3 oder 2) sich beim Ineinanderstecken zumindest formschlüssig anpasst.

12. Trinkrörchen nach Anspruch 11, **dadurch gekennzeichnet,**
**dass**
die sich anpassende innere Rinne (3) als Leiste ausgebildet ist, da sie das geringste Widerstandsmoment aufweist.

13. Trinkröhrchen nach einem der Ansprüche 1, 6 bis 12, **dadurch gekennzeichnet, dass**
mindestens bei der äußeren Rinne (2) die Rinnenkanten (7) abgerundet ausgebildet ist.

14. Trinkröhrchen nach einem der Ansprüche 1, 6 bis 13, **dadurch gekennzeichnet, dass**
zwischen den verbundenen Rinnen (2, 3) Kraftschluss und/oder Reibschluss besteht, der zum Trennen durch eine Kraftwirkung zwischen 1 und 50 N, vorzugsweise zwischen 8 und 20 N, überwindbar ist.

15. Trinkröhrchen nach einem der Ansprüche 1, 6 bis 14, **dadurch gekennzeichnet, dass**
das Trennen der Rinnen (2, 3), von denen mindestens eine aus einem hochflexiblen Material besteht, durch Abziehen der einen von der anderen Rinne (2, 3) vornehmbar ist.

## Claims

1. A drinking tube (1) consisting of two channels (2, 3) which, when connected to one another, form a closed cross-section in which the edge regions (4) overlap and lie on one another sealingly or interlock, wherein one channel of the two channels (2, 3) is an inner or internal channel (3) and the other channel of the two channels (2, 3) is an outer or external channel (2), wherein the channels (2, 3) are each formed symmetrically with respect to a common axis of symmetry (5),
**characterized in that**
a) the height (h) of the drinking tube consisting of the channels (2, 3) with respect to the axis of symmetry (5) is smaller than the width (b) and
b) the cross-section of the internal channel (3) is equal to or slightly larger than the cross-section of the external channel (2), so that there is a tension between the channels (2, 3) lying one inside the other,
and wherein no additional guides are arranged on the channels (2, 3), but these result from the geometry of the channels (2, 3) alone.

2. A method for producing a drinking tube (1) according to claim 1, comprising connecting the two channels (2, 3) by pushing or inserting them into one another.

3. The method according to claim 2, **characterized in that**
when pushed into one another, the end of the inner channel (3) is inserted into the end of the outer channel (2) and then the channels (2, 3) are moved towards each other by a force in the longitudinal direction of the drinking tube.

4. The method according to claim 2, **characterized in that**
when inserted into one another, the channels (2, 3) are placed on top of one another with the open sides and pressed into one another by a force acting transversely to the longitudinal direction of the drinking tube.

5. The method according to any of claims 2 to 4, **characterized in that**
the thickness of the channels (2, 3) allows elastic deformation of at least the internal channel (3) when pushed or inserted into one another under a force of between 1 and 50 N, preferably between 8 and 20 N.

6. The drinking tube (1) according to claim 1, **characterized in that**
in the case of the overlapping edge regions (4), at least in the case of the outer channel (2), the edge regions (4) are bent inwards into the channel (2), so that these edge regions (4) encompass the edge regions (4) of the inner channel (3).

7. The drinking tube according to claim 1 or 6, **characterized in that**
the edge regions (4) of both channels (2, 3) are designed to be bent inwards, so that the edge regions (4) of the outer channel (2) encompass the edge regions (4) of the inner channel (3) and the edge regions (4) of the inner channel (3) bear against the outer channel (2) up to the non-bent region of the latter.

8. The drinking tube according to claim 6 or 7, **characterized in that**
the inner channel (3) is designed as a strip with or without bends.

9. The drinking tube according to any of claims 6 to 8, **characterized in that**
the bending of the edge regions (4) of the channels (2, 3) is carried out at an angle with a small bending radius or in the form of an arc.

10. The drinking tube according to any of claims 1, 6 to 9,
**characterized in that**
the joined channels (2, 3) follow an elliptical shape or a polygonal shape or a circular shape in cross-section.

11. The drinking tube according to any of claims 1, 6 to 10,
**characterized in that**
the drinking tubes (1) are curved, wherein a combination of a fixed channel (2 or 3) with a channel (3 or 2) made of a highly flexible material or a combination of channels (2, 3) made of highly flexible material are provided as curved drinking tubes and wherein the channel (2 or 3) made of the fixed material or a channel (2 or 3) made of a highly flexible material is pre-bent, while the respective other channel (3 or 2) adapts at least form-fittingly when the channels are inserted into one another.

12. The drinking tube according to claim 11, **characterized in that**
the adaptable inner channel (3) is designed as a strip, since it has the lowest section modulus.

13. The drinking tube according to any of claims 1, 6 to 12,
**characterized in that**
at least in the outer channel (2) the channel edges (7) are rounded.

14. The drinking tube according to any of claims 1, 6 to 13,
**characterized in that**
between the connected channels (2, 3) there is a frictionally engaged connection and/or friction connection which can be overcome for separation by a force of between 1 and 50 N, preferably between 8 and 20 N.

15. The drinking tube according to any of claims 1, 6 to 14,
**characterized in that**
the separation of the channels (2, 3), at least one of which consists of a highly flexible material, can be carried out by pulling one channel (2, 3) off from the other.

## Revendications

1. Tube pour boire (1) constitué de deux goulottes (2, 3) qui, reliées l'une à l'autre, forment une section transversale fermée dans laquelle les zones de bord (4) se chevauchent et sont superposées de manière étanche ou viennent en prise l'une dans l'autre de manière étanche, dans lequel une goulotte parmi les deux goulottes (2, 3) est une goulotte intérieure ou située à l'intérieur (3) et l'autre goulotte parmi les deux goulottes (2, 3) est une goulotte extérieure ou située à l'extérieur (2), dans lequel les goulottes (2, 3) sont réalisées de manière à être respectivement symétriques par rapport à un axe de symétrie (5) commun,
**caractérisé en ce que**
a) la hauteur (h) du tube pour boire constitué des goulottes (2, 3) est inférieure à la largeur (b) par rapport à l'axe de symétrie (5) et
b) la section transversale de la goulotte située à l'intérieur (3) est réalisée de manière à être égale ou légèrement supérieure à la section transversale de la goulotte située à l'extérieur (2), de sorte qu'il existe une tension entre les goulottes (2, 3) situées l'une dans l'autre,
et dans lequel aucun guidage supplémentaire n'est disposé sur les goulottes (2, 3), mais ceux-ci résultent de la seule géométrie des goulottes (2, 3).

2. Procédé pour la fabrication d'un tube pour boire (1) selon la revendication 1, comprenant la liaison des deux goulottes (2, 3) par enfoncement ou emboîtement l'une dans l'autre.

3. Procédé selon la revendication 2, **caractérisé en ce que**
lors de l'enfoncement, l'extrémité de la goulotte intérieure (3) est introduite dans l'extrémité de la goulotte extérieure (2), puis un déplacement des goulottes (2, 3) l'une par rapport à l'autre est effectué par une action de force dans la direction longitudinale du tube pour boire.

4. Procédé selon la revendication 2, **caractérisé en ce que**
lors de l'emboîtement, les goulottes (2, 3) sont superposées avec les côtés ouverts et pressées l'une dans l'autre par une action de force perpendiculaire à la direction longitudinale du tube pour boire.

5. Procédé selon l'une des revendications 2 à 4, **caractérisé en ce que**
l'épaisseur des goulottes (2, 3) permet une déformation élastique au moins de la goulotte située à l'intérieur (3) lors de l'enfoncement ou de l'emboîtement sous une action de force comprise entre 1 et 50 N, de préférence entre 8 et 20 N.

6. Tube pour boire (1) selon la revendication 1, **caractérisé en ce que**
dans les zones de bord (4) qui se chevauchent, au moins pour la goulotte extérieure (2), les zones de bord (4) sont coudées vers l'intérieur dans la goulotte (2), de sorte que lesdites zones de bord (4) entourent les zones de bord (4) de la goulotte intérieure (3).

7. Tube pour boire selon la revendication 1 ou 6, **caractérisé en ce que**
les zones de bord (4) des deux goulottes (2, 3) sont réalisées de manière à être coudées vers l'intérieur, de sorte que les zones de bord (4) de la goulotte extérieure (2) entourent les zones de bord (4) de la goulotte intérieure (3) et que les zones de bord (4) de la goulotte intérieure (3) s'appuient contre celles-ci jusque dans la zone non coudée de la goulotte extérieure (2).

8. Tube pour boire selon la revendication 6 ou 7, **caractérisé en ce que**
la goulotte intérieure (3) est réalisée sous forme de baguette avec ou sans coudes.

9. Tube pour boire selon l'une des revendications 6 à 8, **caractérisé en ce que**
le coude des zones de bord (4) des goulottes (2, 3) est réalisé sous forme d'angle avec un petit rayon de courbure ou sous forme d'arc.

10. Tube pour boire selon l'une des revendications 1, 6 à 9,
**caractérisé en ce que**
les goulottes (2, 3) assemblées suivent en section transversale une forme elliptique ou une forme polygonale ou une forme circulaire.

11. Tube pour boire selon l'une des revendications 1, 6 à 10,
**caractérisé en ce que**
les tubes pour boire (1) sont réalisés en forme d'arc, dans lequel une combinaison d'une goulotte fixe (2 ou 3) avec une goulotte (3 ou 2) en un matériau hautement flexible ou une combinaison de goulottes (2, 3) en un matériau hautement flexible est prévue sous forme de tubes pour boire courbés, et dans lequel la goulotte (2 ou 3) en un matériau solide ou une goulotte (2 ou 3) en un matériau hautement flexible est précourbée, tandis que l'autre goulotte (3 ou 2) respective s'adapte au moins par complémentarité de forme lors de l'emboîtement.

12. Tube pour boire selon la revendication 11, **caractérisé en ce que**
la goulotte intérieure (3) qui s'adapte est réalisée sous forme de baguette, car elle présente le couple de résistance le plus faible.

13. Tube pour boire selon l'une des revendications 1, 6 à 12,
**caractérisé en ce que**
au moins pour la goulotte extérieure (2), les bords de goulotte (7) sont réalisés de manière à être arrondis.

14. Tube pour boire selon l'une des revendications 1, 6 à 13,
**caractérisé en ce que**
entre les goulottes (2, 3) reliées, il existe une adhérence et/ou une friction qui peuvent être surmontées pour la séparation par une action de force comprise entre 1 et 50 N, de préférence entre 8 et 20 N.

15. Tube pour boire selon l'une des revendications 1, 6 à 14,
**caractérisé en ce que**
la séparation des goulottes (2, 3), dont au moins une est constituée d'un matériau hautement flexible, peut être effectuée en tirant l'une des goulottes (2, 3) à l'écart de l'autre.
